# EUROPÄISCHE PATENTSCHRIFT

(11) **EP 0 418 411 B1**
(45) Veröffentlichungstag und Bekanntmachung des Hinweises auf die Patenterteilung: **02.03.1994**
(21) Anmeldenummer: 89117329.6
(22) Anmeldetag: 19.09.1989
(51) Int. Cl.: G08B 29/18

(54) **Brandmeldeanlage mit einem Kombinationsmelder**
Fire alarm system with a combination sounder
Système d'avertissement d'incendie avec un avertisseur combiné

(43) Veröffentlichungstag der Anmeldung: 27.03.1991
(73) Patentinhaber: SIEMENS AKTIENGESELLSCHAFT, 80333 München (DE)
(72) Erfinder: Lappe, Helfried, Dipl.-Ing., D-8000 München 45 (DE); Post, Otfried, Dipl.-Ing., D-8069 Rohrbach (DE); Thilo, Peer, Dr.-Ing., D-8000 München 71 (DE)

(56) Entgegenhaltungen:
- EP-A- 0 125 485
- EP-A- 0 140 502
- DE-A- 3 337 330
- GB-A- 2 175 392
- GB-A- 2 190 777
- PATENT ABSTRACTS OF JAPAN, Band 9, Nr. 157 (P-369), 2. Juli 1985 & JP-A-60-033 035
- PATENT ABSTRACTS OF JAPAN, Band 16, Nr. 237 (P-157), 25. November 1982 & JP-A-57-136 154

## Beschreibung

Die Erfindung bezieht sich auf eine Brandmeldeanlage mit einer Brandmeldezentrale, Meldeprimärleitungen und daran angeschlossenen Rauchmeldern, die verschiedene Brandkenngrößen erfassen, wobei mit einem Rauchsensor die Rauchdichte und mit einem Temperatursensor die Wärme bzw. die Temperatur gemessen und zur Weiterverarbeitung gespeichert wird.

Bei den bekannten automatischen Brandmeldeanlagen wird im allgemeinen für die frühzeitige Erkennen von Schadensfeuern meistens eine physikalische Brandkenngröße, entweder Rauch oder Temperatur, zur Alarmentscheidung herangezogen. Dies kann leichter zu Störungen oder Täuschungen führen, beispielsweise hervorgerufen durch Zigaretten-Rauchschwaden. Es gibt auch Brandarten, bei denen sich die betrachtete Kenngröße nicht oder nur wenig ändert. So tritt beispielsweise beim Verbrennen von Spiritus, ein Flüssigkeitsbrand, keine Aerosolbildung, also kein Rauch auf, so spricht ein Rauchmelder nicht an. Ein Wärmemelder würde einen solchen Verbrennungsvorgang erkennen, jedoch verhältnismäßig spät. Man hat daher entweder den zu erwartenden Gefahren entsprechende Melder eingesetzt oder man verwendet auch sogenannte Mehrkriterienmelder, die sowohl die Rauchdichte als auch die Temperatur erfassen. Ein derartiger Melder ist beispielsweise in der DE-OS 33 37 330 beschrieben.

Wie bereits erwähnt, sind gerade Flüssigkeitsbrände, wie beispielsweise Spiritus, schwer zu detektieren, da einerseits keine Aerosolbildung auftritt und andererseits die Temperaturänderung nicht immer frühzeitig, d.h. schnell genug, erfaßt wird. Es hat sich jedoch gezeigt, daß bei allen Verbrennungsvorgängen, insbesondere bei Flüssigkeitsbränden wie beispielsweise bei Spiritus, Wasserstoff freigesetzt wird, der sich mit dem Luftsauerstoff zu Wasser verbindet, das sich wiederum in Form von Wasserdampf in der umgebenden Atmosphäre anreichert. Aufgabe der Erfindung ist es daher, mit Hilfe von Mehrkriterienmeldern Schadensfeuer frühzeitig und sicher zu erkennen und dabei die entstehende Wasserdampfbildung mit zu berücksichtigen.

Diese Aufgabe wird bei einer eingangs geschilderten Brandmeldeanlage gemäß dem Patentanspruch 1 dadurch gelöst, daß im Brandmelder zusätzlich ein Feuchtesensor angeordnet ist, mit dem die relative Luftfeuchtigkeit gemessen und zwischengespeichert wird, daß ein Mikrorechner und zumindest ein Festwertspeicher, in dem die Wasserdampfsättigungskurve gespeichert ist, vorgesehen sind, daß mittels des Mikrorechners und den gespeicherten Daten der Sättigungskurve aus der gemessenen Temperatur und der gemessenen relativen Luftfeuchtigkeit die absolute Luftfeuchtigkeit berechnet und als neue und zusätzliche Brandkenngröße, nämlich absolute Feuchte, zur Weiterverarbeitung gespeichert wird, und daß die drei Brandkenngrößen Rauchdichte, Temperatur und absolute Feuchte, über eine Verknüpfungseinrichtung derart in Beziehung gesetzt werden, daß daraus Brand-Alarmkriterien zur Bildung eines Alarmsignals abgeleitet werden.

Bei einer Brandmeldeanlage mit automatischen Brandmeldern, die beispielsweise zusätzlich zur Erfassung der Brandkenngröße Temperatur auch noch die absolute Luftfeuchtigkeit erfassen, können eingangs geschilderte Brandereignisse frühzeitig erkannt werden, wenn beispielsweise bei einem Temperaturanstieg und gleichzeitigem schnellen Anstieg der absoluten Luftfeuchtigkeit auf die Verbrennung einer bestimmten Flüssigkeit, wie z.B. Spiritus, erkannt werden kann. Dabei wird man in vorteilhafter Weise neben der Brandkenngröße Temperatur auch die Brandkenngröße Rauchdichte mit erfassen und aus den drei Brandkenngrößen, nämlich auch noch der zusätzlichen Brandkenngröße absolute Feuchte, mittels geeigneter, in einem Festwertspeicher gespeicherten Detektionsalgorithmen im Brandfall ein frühzeitiges und sicheres Alarmsignal bilden.

Die Berechnung der absoluten Luftfeuchtigkeit und die Verknüpfung der verschiedenen Meßwerte zu einem Alarmsignal können entweder in einem Brandmelder, der als Kombinationsmelder ausgebildet ist, selbst erfolgen, oder aber auch in der Brandmeldezentrale, wobei die einzelnen Meldermeßwerte periodisch zur Zentrale übertragen werden.

Weitere Einzelheiten der Erfindung ergeben sich aus den Unteransprüchen und aus der Erläuterung zu der Zeichnung. Dabei zeigen
Fig. 1 bis 4 den qualitativen Anteil der drei Brandkenngrößen Rauchdichte RD, absolute Luftfeuchtigkeit AF und Temperatur T bei unterschiedlichen Brandarten, und
Fig. 5 die obengenannten drei Brandkenngrößen bei einem Versuch mit kochendem Wasser.

In Fig. 1 ist für einen Heptanbrand der Meßwertverlauf für die Brandkenngrößen Temperatur T, absolute Feuchte AF und Rauchdichte RD eines optischen Rauchmelders über eine Zeitachse dargestellt. Für alle Zeichnungen sind für die Meßwertachse die gleichen Maßstabsfaktoren zugrunde gelegt. In Fig.1 basiert die Zeitachse auf 14 Minuten. Man sieht hier sehr deutlich, daß die drei Brandkenngrößen verhältnismäßig gleich verteilt ansteigen.

In Fig. 2 ist ein typischer Zigarettenbrand über eine Zeitachse von 25 Minuten gezeigt. Hier sieht man sehr deutlich einen sehr starken Anstieg der Rauchdichte RD, während ein sehr minimaler Temperaturanstieg T und auch ein sehr geringer Anstieg der absoluten Feuchte AF zu erkennen ist.

In Fig. 3 ist über die Zeitachse von dreißig Minuten der Anstieg der einzelnen Meßwerte dargestellt, welcher durch einen Holzschwelbrand hervorgerufen ist. Hier ist ein extrem starker Anstieg bzw. der Anteil Rauchdichte RD zu erkennen, ein langsamer und geringer Anstieg der Temperatur T ebenso wie der absoluten Feuchte AF.

In Fig. 4 ist nun über die Zeitachse von dreißig Minuten ein Spiritusbrand dargestellt. Hier sieht man sehr deutlich, daß dieser Brand einen sehr starken Anteil an der Temperaturerhöhung T und einen sehr starken Anteil an der Zunahme der absoluten Feuchte AF hat. Der Anteil an der Rauchdichte RD ist verschwindend gering.

Im letzten Beispiel ist in Fig.5 der Brandkenngrößenverlauf beim Abkochen von Wasser gezeigt. Die Zeitachse weist einen Maßstab von 90 Minuten auf. Eine Rauchentwicklung ist hier nicht gegeben, was durch den äußerst geringen Anteil an der Rauchdichte RD zu erkennen ist. Selbstverständlich ist ein hoher Anteil der absoluten Feuchte AF zu erkennnen. Es ist auch eine geringe Wärmeentwicklung im Meßwertsverlauf der Temperatur T ersichtlich. Ein sehr empfindlich eingestellter Wärmemelder könnte hierbei evtl. schon einen Fehlalarm auslösen, was jedoch mit einem erfindungsgemäßen Mehrkriterienmelder hier verhindert werden kann, wenn im Verhältnis zum schwachen Temperaturverlauf ein äußerst starker Verlauf der absoluten Feuchtigkeit erfaßt wird.

Bei der erfindungsgemäßen Brandmeldeanlage werden die drei Brandkenngrößen Rauchdichte, Temperatur und absolute Luftfeuchtigkeit berücksichtigt. Die Erfassung der Meßwerte und die Verarbeitung geschieht zweckmäßigerweise mit einem intelligenten, mikroprozessorgestützten Kombinationsmelder, der diese Werte periodisch erfaßt. Dabei wird die Rauchdichte nach dem Prinzip der optischen Rückwärtsstreuung gemessen und mit einer nachgeschalteten elektronischen Schaltung ein Meßwert für die Rauchdichte zur Weiterverarbeitung zur Verfügung gestellt.

Der Feuchtesensor zur Erfassung der relativen Luftfeuchte ist zweckmäßigerweise von einer Kapazität gebildet, die mit Hilfe einer Oszillatorschaltung ein frequenzanaloges Signal erzeugt. Der nachgeordnete Mikrocomputer mißt diese Frequenz mit einem quarzgesteuerten Zeitbasiszähler und ermittelt hieraus über eine Linearisierungstabelle, die in einem Festwertspeicher hinterlegt ist, den Wert der relativen Luftfeuchtigkeit.

Der Sensor für die Umgebungstemperatur kann von einem temperaturabhängigen Widerstand, beispielsweise NTC-Widerstand (Heißleiter), gebildet sein, der mit Hilfe einer zweiten Oszillatorschaltung ein zweites frequenzanaloges Signal erzeugt. Der Mikrocomputer mißt diese Frequenz mit einem quarzgesteuerten Zeitbasiszähler und ermittelt daraus über eine zweite Linearisierungstabelle den Wert der Umgebungstemperatur.

Die absolute Feuchte errechnet sich mittels der Wasserdampfsättigungskurve, die z.B. in Form einer Tabelle vorliegt. In dieser Tabelle wird der entsprechenden Temperatur der zugehörige maximalmögliche Wassergehalt zugeordnet. Multipliziert mit der relativen Feuchte ergibt sich die momentane absolute Feuchte.

Im Kombinationsmelder erfolgt die Ermittlung der absoluten Feuchte. Dieser Meßwert der absoluten Feuchte wird mit den ermittelten Temperatur- und Rauchdichte-Meßwerten mit Hilfe eines im Kombinationsmelder befindlichen Detektionsalgorithmus zu einem Alarmsignal verknüpft, das an die Brandmeldezentrale ausgegeben wird.

Beispielsweise kann aber auch die Berechnung der absoluten Feuchte und die Bildung des Alarmsignals in der Brandmeldezentrale selbst erfolgen. Dabei überträgt der Kombinationsmelder seine periodisch ermittelten Meßwerte der relativen Feuchte, der Temperatur und der Rauchdichte an die Brandmeldezentrale.

Wie eingangs schon erwähnt, kann die örtliche Zunahme der absoluten Luftfeuchte auf einen möglichen Brandfall hindeuten. Es ist bekannt, daß bei fast jedem Verbrennungsvorgang auch Wasserstoff freigesetzt wird, der sich mit dem Luftsauerstoff zu Wasser verbindet, daß sich in Form von Wasserdampf in der umgebenden Atmosphäre anreichert. Durch die Auswahl von einer oder geeignete Kombinationen von zwei oder aller drei Brandkenngrößen, nämlich Rauchdichte, Temperatur und absolute Luftfeuchtigkeit, kann erfindungsgemäß zwischen Brandfall und Nichtbrandfall unterschieden werden. Die Möglichkeit, mehrere voneinander unabhängige Brandkenngrößen zu kombinieren, reduziert die Anzahl der falschen Alarme.

## Patentansprüche

1. Brandmeldeanlage mit einer Brandmeldezentrale, Meldeprimärleitungen und daran angeschlossenen Brandmeldern, die verschiedene Brandkenngrößen erfassen, wobei mit einem Rauchsensor die Rauchdichte und mit einem Temperatursensor die Wärme bzw. Temperatur gemessen und zur Weiterverarbeitung gespeichert wird,
**dadurch gekennzeichnet**, daß im Brandmelder zusätzlich ein Feuchtesensor angeordnet ist, mit dem die relative Luftfeuchtigkeit gemessen und zwischengespeichert ist, daß ein Mikrorechner und zumindest ein Festwertspeicher, in dem die Wasserdampfsättigungskurve gespeichert ist, vorgesehen sind, daß mittels des Mikrorechners und den gespeicherten Daten der Sättigungskurve aus der gemessenen Temperatur und der gemessenen relativen Luftfeuchtigkeit die absolute Luftfeuchtigkeit berechnet und als neue und zusätzliche Brandkenngröße, nämlich absolute Feuchte, zur Weiterverarbeitung gespeichert wird, und daß die drei Brandkenngrößen Rauchdichte, Temperatur und absolute Feuchte über eine Verknüpfungseinrichtung derart in Beziehung gesetzt werden, daß daraus Brand-Alarmkriterien zur Bildung eines Alarmsignals abgeleitet werden.

2. Brandmeldeanlage nach Anspruch 1,
**dadurch gekennzeichnet**, daß die Berechnung der Brandkenngröße absolute Feuchte und/oder die Alarmableitung entweder im Brandmelder selbst oder in der Brandmeldezentrale durchgeführt werden, wobei die entsprechenden Meßwerte Rauchdichte, Temperatur, relative Luftfeuchtigkeit bzw. absolute Feuchte periodisch oder das Alarmsignal zur Brandmeldezentrale übertragen werden.

3. Brandmeldeanlage nach Anspruch 1 oder 2,
**dadurch gekennzeichnet**, daß die Verknüpfung der drei Brandkenngrößen Rauchdichte, Temperatur und absolute Feuchte mit dem Mikrorechner und mit Hilfe eines in einem dafür vorgesehenen Festwertspeicher gespeicherten Detektionsalgorithmus durchgeführt und gegebenenfalls ein Alarmsignal erzeugt wird.

4. Brandmeldeanlage nach einem der vorhergehenden Ansprüche,
**dadurch gekennzeichnet**, daß die Wasserdampfsättigungskurve in Form einer Tabelle gespeichert ist, und daß aus der Tabelle entsprechend der gemessenen Temperatur der zugehörige, maximal mögliche Wassergehalt ermittelt und mit der relativen Luftfeuchtigkeit multipliziert und als Feuchtemeßwert für die momentane absolute Luftfeuchtigkeit gespeichert wird.

5. Brandmeldeanlage nach einem der vorhergehenden Ansprüche,
**dadurch gekennzeichnet**, daß der Brandmelder als Kombinationsmelder mit einem Rauchsensor, einem Temperatursensor und einem Feuchtesensor ausgebildet ist, daß der Rauchsensor von einer Streulicht-Meßeinrichtung mit einer nachgeschalteten elektronischen Schaltung gebildet ist, die einen analogen Rauchdichte-Meßwert abgibt, daß der Temperatursensor von einem temperaturabhängigen Widerstand mit einer nachgeschalteten ersten Oszillatorschaltung gebildet ist, die ein erstes frequenzanaloges Signal für die Temperatur erzeugt, daß der Feuchtesensor von einer veränderbaren Kapazität mit einer nachgeschalteten zweiten Oszillatorschaltung gebildet ist, die ein zweites frequenzanaloges Signal für die relative Luftfeuchtigkeit erzeugt, und daß der nachgeordnete Mikrorechner mit zumindest einem quarzgesteuerten Zeitbasiszähler die jeweiligen frequenzanalogen Signale für Temperatur und relative Luftfeuchtigkeit mißt und über jeweilige, im Speicher hinterlegte Linearisierungstabellen den Wert der Umgebungstemperatur und den Wert der relativen Luftfeuchtigkeit ermittelt und für die Weiterverarbeitung zwischenspeichert.

6. Brandmeldeanlage nach Anspruch 2,
**dadurch gekennzeichnet**, daß die Übertragung der Meßwerte für die Rauchdichte, Temperatur, relative Luftfeuchtigkeit bzw. absolute Feuchte sequentiell und des Alarmsignals nach dem Pulsmeldeverfahren mit dem Prinzip der Kettensynchronisation erfolgt.

## Claims

1. Fire alarm system having a fire alarm centre, primary alarm lines and fire warning devices which are connected to the said primary alarm lines and detect various fire characteristics, the smoke density being measured by a smoke sensor and the heat or temperature being measured by a temperature sensor and stored for further processing, characterized in that in the fire warning device there is additionally arranged a humidity sensor, by which the relative atmospheric humidity is measured and temporarily stored, in that a microcomputer and at least one read-only memory, in which the water vapour saturation curve is stored, are provided, in that, from the measured temperature and the measured relative atmospheric humidity, the absolute atmospheric humidity is calculated by means of the microcomputer and the stored data of the saturation curve and is stored as a new and additional fire characteristic, namely absolute humidity, for further processing, and in that the three fire characteristics, smoke density, temperature and absolute humidity, are set in relation by means of a logic device in such a way that fire alarm criteria can be derived from them for the forming of an alarm signal.

2. Fire alarm system according to Claim 1, characterized in that the calculation of the fire characteristic of absolute humidity and/or the alarm derivation are carried out either in the fire warning device itself or in the fire alarm centre, the corresponding measured values of smoke density, temperature, relative atmospheric humidity or absolute humidity being periodically transmitted or the alarm signal being transmitted to the fire alarm centre.

3. Fire alarm system according to Claim 1 or 2, characterized in that the logical combining of the three fire characteristics, smoke density, temperature and absolute humidity, is carried out by the microcomputer and with the aid of a detection algorithm stored in a read-only memory provided for this and, if appropriate, an alarm signal is generated.

4. Fire alarm system according to one of the preceding claims, characterized in that the water vapour saturation curve is stored in the form of a table, and in that from the table, corresponding to the measured temperature, the associated, maximum possible water content is determined and is multiplied by the relative atmospheric humidity and stored as measured humidity value for the instantaneous absolute atmospheric humidity.

5. Fire alarm system according to one of the preceding claims, characterized in that the fire warning device is designed as a combination warning device with a smoke sensor, a temperature sensor and a humidity sensor, in that the smoke sensor is formed by a diffused light measuring device with a downstream electronic circuit, which emits an analog measured smoke-density value, in that the temperature sensor is formed by a temperature-dependent resistor with a downstream first oscillator circuit, which generates a first frequency-analog signal for the temperature, in that the humidity sensor is formed by a variable capacitance with a downstream second oscillator circuit, which generates a second frequency-analog signal for the relative atmospheric humidity, and in that the downstream microcomputer measures with at least one quartz-controlled time-base counter the respective frequency-analog signals for temperature and relative atmospheric humidity and determines by means of respective linearization tables stored in the memory the value of the ambient temperature and the value of the relative atmospheric humidity and temporarily stores them for further processing.

6. Fire alarm system according to Claim 2, characterized in that the transmission of the measured values for the smoke density, temperature, relative atmospheric humidity or absolute humidity is performed sequentially and the transmission of the alarm signal is performed by the pulse signalling method on the principle of chain synchronization.

## Revendications

1. Installation d'avertissement d'incendie comportant un central d'avertissement d'incendie, des lignes primaires de signalisation et des avertisseurs d'incendie raccordés à ces lignes et qui détectent des différentes grandeurs caractéristiques d'un incendie, la densité de fumée étant mesurée au moyen d'un détecteur de fumée et la chaleur ou la température étant mesurée à l'aide d'un capteur de température et ces grandeurs étant mémorisées en vue d'un traitement ultérieur,
caractérisée par le fait que dans l'avertisseur d'incendie est disposé, en supplément, un détecteur d'humidité, à l'aide duquel l'humidité relative de l'air est mesurée et est mémorisée temporairement, qu'il est prévu un micro-ordinateur et au moins une mémoire morte, dans laquelle est mémorisée la courbe de saturation de vapeur d'eau, qu'au moyen du microordinateur et des données mémorisées de la courbe de saturation, on calcule l'humidité absolue de l'air, à partir de la température et de l'humidité relative mesurée de l'air et qu'on mémorise, en tant que nouvelle grandeur caractéristique supplémentaire d'un incendie, à savoir l'humidité absolue, en vue d'un traitement ultérieur, et que les trois grandeurs caractéristiques d'incendie, à savoir la densité de fumée, la température et l'humidité absolue, sont mises en rapport au moyen d'un dispositif combinatoire de telle sorte que des critères d'alarme d'incendie en sont dérivés pour la formation d'un signal d'alarme.

2. Installation d'avertissement d'incendie suivant la revendication 1, caractérisée par le fait que le calcul de la grandeur caractéristique d'un incendie, formée par l'humidité absolue et/ou la délivrance de l'alarme, est ou sont exécutés soit dans l'avertisseur d'incendie lui-même, soit dans le central d'avertissement d'incendie, les valeurs de mesure correspondantes, que sont la densité de fumée, la température, l'humidité relative de l'air ou l'humidité absolue, étant transmises périodiquement au central d'avertissement d'incendie ou bien le signal d'alarme étant transmis au central d'avertissement d'incendie.

3. Installation d'avertissement d'incendie suivant la revendication 1 ou 2, caractérisée par le fait que la combinaison des trois grandeurs caractéristiques que sont la densité de fumée, la température et l'humidité absolue, est exécutée par le micro-ordinateur et à l'aide d'un algorithme de détection mémorisé dans une mémoire morte prévue à cet effet et qu'un signal d'alarme est éventuellement produit.

4. Installation d'avertissement d'incendie suivant l'une des revendications précédentes, caractérisée par le fait que la courbe de saturation de vapeur d'eau est mémorisée sous la forme d'un tableau et que la teneur en eau maximale possible associée est déterminée à partir du tableau conformément à la température mesurée et est multipliée par l'humidité relative de l'air et est mémorisée en tant que valeur de mesure de l'humidité pour l'humidité absolue instantanée de l'air.

5. Installation d'avertissement d'incendie suivant l'une des revendications précédentes, caractérisée par le fait que l'avertisseur d'incendie est agencé sous la forme d'un transmetteur combiné comportant un détecteur de fumée, un capteur de température et un détecteur d'humidité, que le détecteur de fumée est formé par un dispositif de mesure de la lumière diffuse en aval duquel est branché un circuit électronique qui délivre une valeur de mesure analogique de la densité de fumée, que le capteur de température est formé par une résistance qui dépend de la température et en aval de laquelle est branché un premier circuit oscillant qui produit un premier signal de fréquence analogique pour la température, que le capteur d'humidité est formé par une capacité variable, en aval de laquelle est branché un second circuit oscillant qui produit un second signal de fréquence analogique pour l'humidité relative de l'air, et que le micro-ordinateur branché en aval et pourvu d'au moins un compteur de base de temps piloté par quarts mesure les signaux respectifs de fréquence analogiques pour la température et l'humidité relative de l'air et détermine, par l'intermédiaire de tableaux respectifs de linéarisation mémorisés dans la mémoire, la valeur de la température ambiante et la valeur de l'humidité relative de l'air et mémorise temporairement cette valeur en vue d'un traitement ultérieur.

6. Installation d'avertissement d'incendie suivant la revendication 2, caractérisée par le fait que la transmission des valeurs de mesure pour la densité de fumée, la température, l'humidité relative de l'air ou l'humidité absolue s'effectue séquentiellement et que la transmission du signal d'alarme s'effectue conformément au procédé de signalisation par impulsions sur la base du principe de la synchronisation en chaîne.
